# EUROPÄISCHE PATENTSCHRIFT

(11) **EP 2 515 040 B1**
(45) Veröffentlichungstag und Bekanntmachung des Hinweises auf die Patenterteilung: **22.02.2017**
(21) Anmeldenummer: 12156839.8
(22) Anmeldetag: 24.02.2012
(51) Int. Cl.: F23Q 7/00

(54) **Heizvorrichtung, insbesondere eine Glühkerze**
Heating device, in particular a glow plug
Dispositif de chauffage, notamment und bougie de préchauffage

(30) Priorität: 18.04.2011 DE 102011007586
(43) Veröffentlichungstag der Anmeldung: 24.10.2012
(73) Patentinhaber: Robert Bosch GmbH, 70442 Stuttgart (DE)
(72) Erfinder: Brix, Hans-Juergen, 70499 Stuttgart (DE)

(56) Entgegenhaltungen:
- EP-A2- 0 229 677
- EP-A2- 1 780 468
- DE-A1-102006 008 350
- DE-C- 400 854
- FR-A- 1 309 277

## Beschreibung

Die Erfindung betrifft eine Heizvorrichtung, insbesondere eine Glühkerze nach dem Oberbegriff des Anspruchs 1.

### Stand der Technik

Aus US 2010/0133253 A1 ist eine Abdichtung für eine Glühkerze bekannt, wobei ein keramisches Dichtelement aus Aluminiumoxid als Heizkörperdichtung verwendet wird. Das keramische Dichtelement wird als fest gesinterter Ringkörper in die Öffnung eines Glührohres einer Heizvorrichtung eingesetzt. Zur Ausbildung einer gasdichten Verbindung werden die Zwischenräume zwischen der Innenseite des Glührohrs und dem Keramikelement sowie zwischen Keramikelement und Anschlussbolzen mit einem Hartlot ausgefüllt. Das Einlöten des Keramikelementes stellt einen zusätzlich durchzuführenden Arbeitsschritt dar, weicher die Herstellung der Heizvorrichtung verteuert.

DE 195 32 090 A1 offenbart Lambdasonden, bei denen Steatit als elektrisch isolierendes und hoch temperaturfestes Dichtungsmaterial eingesetzt wird, wobei ein sensitiver Keramikkörper bzw. ein sensitives Keramikplättchen mittels eines Dichtelementes aus Steatit in einem metallischen Gehäuse gasdicht gehalten werden. Die Dichtung wird von einem vorgesinterten Steatitring dargestellt, der verformbar ausgebildet ist und zur Verformung axial im Gehäuse verpresst wird.

Weitere relevante Dokumente sind EP 1 780 468 A2, FR 1 309 277 A, DE 400 854 C und DE 10 2006 008 350 A1; wobei die EP 1 780 468 A2 den nächst Liegenden Stand des Technik darstellt.

### Darstellung der Erfindung

Der vorliegenden Erfindung liegt mithin die Aufgabe zugrunde, eine Heizkörperdichtung für eine Heizvorrichtung, insbesondere einer Glühkerze bereitzustellen, die einerseits hohen Temperaturen standhält und andererseits kostengünstig ausführbar ist.

Erfindungsgemäß wird vorgeschlagen, ein keramisches Dichtelement einzusetzen, welches aus Steatit gefertigt ist, welches sich unter Druckaufbringen zu einer Dichtung verformen lässt. Zur Herstellung der erfindungsgemäß vorgeschlagenen Heizkörperdichtung an einer Heizvorrichtung, wie beispielsweise einer Glühkerze, wird ein aus Steatit-Pulver durch Pressen vorgeformter und/oder vorgesinterter, verformbarer Steatitring als Vorformling verwendet, der sich beim Verpressen im Heizrohr verformen lässt. Der vorgeformte und/oder vorgesinterte, verformbare Vorformling wird nachfolgend als verformbarer Steatitring bezeichnet. Der verformbare Steatitring wird in einem Dichtungsabschnitt zwischen dem Innenumfang des Heizrohrs und einem Außenumfang eines Anschlussbolzens in eine stimseitige Öffnung des Heizrohres eingesetzt. Anschließend wird das Heizrohr radial auf den verformbaren Steatitring gepresst, wodurch sich der verformbare Steatitring wieder in Pulverbestandteile zersetzt und sich die Pulverbestandteile aufgrund ihrer Fließeigenschaften zwischen der Innenseite des Heizrohres und der Außenseite des Anschlussbolzens jeweils unter der Presskraft gehalten werden, so dass sich das Dichtelement aus Steatit ausbildet.

Aufgrund der im Wesentlichen in radialer Richtung entlang des Umfangs des Heizrohrs anliegenden Presskräfte sowie der Fließeigenschaften des verformbaren Vorformlings, d.h. des verformbaren Steätitrings, der sich beim Verpressen wieder in Pulverbestandteile zersetzen kann, kann es zweckmäßig sein, zusätzlich zu der in radialer Richtung wirkenden Presskraft, die im Wesentlichen entlang der Außenseite des Heizrohrs des Heizkörpers aufgebracht wird, eine axiale Presskraft auf den Steatitring auszuüben. Die in axialer Richtung wirkende Presskraft kann beispielsweise am Heizrohr des Heizkörpers, insbesondere an einer stirnseitigen Öffnung durch eine Umbördelung erzeugt werden, die den vorgesinterten Vorformling, d.h. den verformbaren Steatitring und das sich ausbildende Dichtelement in Richtung des Innenraumes der Heizeinrichtung, d.h. auf ein sich im Innenraum des Heizrohres befindendes Füllmaterial andrückt.

In Weiterbildung der erfindungsgemäß vorgeschlagenen Lösung kann beispielsweise ein Keramikring, so zum Beispiel ein fest gesinterter Keramikring aus einer elektrisch isolierenden Keramik, zum Beispiel aus hexagonalem Bornitrid, in die Öffnung des Glührohres in axialer Richtung gesehen vor dem Dichtelement, d.h. dem verformbaren Steatitring eingesetzt werden. Dadurch lässt sich auf die gesamte Stirnfläche des Steatitrings eine axiale Presskraft ausüben. Die Umbördelung an der Öffnung des Heizrohres drückt axial auf den fest gesinterten Keramikring und dieser wiederum drückt mit seiner Stirnfläche auf die angrenzende Stirnfläche des verformbaren Steatitrings und unterstütz dadurch die Ausbildung des Dichtelementes aus Steatit innerhalb des Heizrohres.

Eine die axialen Presseigenschaften weiter begünstigende Ausführungsvariante liegt darin, den verformbaren Steatitring als Vorformling seinerseits zwischen zwei fest gesinterten Druckringen aus Keramik zu positionieren. Der an das Füllmaterial im Inneren des Heizkörpers angrenzende Keramikring kann an seiner Auflage am Heizrohr anliegen, die zweckmäßigerweise von einer beispielsweise im Heizrohr eingebrachten, umlaufend ausgebildeten Sicke gebildet wird. Diese wird vorzugsweise nach dem radialen Verpressen des Heizrohres und vor dem Bördeln der stirnseitigen Öffnung des Heizrohres eingebracht. Dies kann beispielsweise durch Rollen oder andere spanlose Fertigungsverfahren erfolgen. Auf das sich aus dem Steatitvorformling ausbildende Dichtelement, welches einen höheren thermischen Ausdehnungskoeffizienten als beispielswiese hexagonales Bornitrid aufweist, wirkt dadurch bei höheren auftretenden Temperaturen zwischen den fest gesinterten Keramikringen an beiden Stirnflächen eine zunehmende axiale Presskraft, die die Dichtwirkung des sich aus dem Steatitvorformling herausbildenden Dichtelementes weiter verstärkt.

Das erfindungsgemäße Verfahren zeichnet sich dadurch aus, dass das Dichtelement aus Steatit in Form des verformbaren Steatitrings auf den Anschlussbolzen im Bereich des Dichtungsabschnitts angeordnet wird, und dass anschließend der verformbare Steatitring im Dichtungsabschnitt zwischen Heizrohr und Anschlussbolzen verpresst wird. Die Radialkraft zum Verpressen des Steatitrings zwischen Heizrohr und Anschlussbolzen wird dadurch erzeugt, indem das Heizrohr zumindest im Bereich des Dichtungsabschnitts durch Rundkneten eine Durchmesserreduzierung erfährt. Eine zusätzliche Axialkraft zum Verpressen des Steatitrings zwischen Heizrohr und Anschlussbolzen wird erreicht, indem durch eine Umbördelung (28) an einer stirnseitigen Öffnung (25) des Heizrohres (12) eine zusätzliche axiale Presskraft erzeugt wird, sodass der verformbare Steatitring mittels mindestens einem Druckring (34, 38) zusätzlich in axiale Richtung gepresst wird. Weiterhin kann der verformbare Steatitring zwischen zwei Druckringen axial verpresst werden, wobei der eine Druckring gegen eine umlaufende Sicke und/oder gegen ein Füllmaterial gedrückt wird.

### Ausführungsbeispiele

Anhand der nachfolgenden Beschreibung und der Zeichnung wird die Erfindung eingehender beschrieben.

Es zeigen:
- Figur 1: eine erste Ausführungsvariante der nicht erfindungsgemäßen Heizvorrichtung mit einem Dichtelement gebildet durch einen aus Steatit gefertigten, verformbaren Vorformling,
- Figur 2: eine zweite Ausführungsvariante der erfindungsgemäßen Heizvorrichtung, bei der dem Vorformling zum Verpressen in axialer Richtung ein fest gesinterter Keramikring vorgeschaltet ist und
- Figur 3: eine dritte Ausführungsvariante der erfindungsgemäßen Heizvorrichtung, bei der der Vorformling zwischen zwei Keramikringen aus fest gesintertem Keramikmaterial verpresst ist.

Eine Heizvorrichtung, bei der es sich bei den vorliegenden Ausführungsbeispielen um eine Glühkerze für eine Selbstzünderverbrennungskraftmaschine handelt, umfasst einen Heizkörper 10, der von einem metallischen Heizrohr 12, in dem mindestens ein elektrischer Widerstandheizer in Form einer Heizwendel 22 angeordnet ist, gebildet wird. Das Heizrohr wir bei der vorliegenden Glühkerze nachfolgend als Glührohr 12 bezeichnet. Der Heizkörper 10 ist in ein nicht dargestelltes Gehäuse eingesetzt. Als Glühkerze sind auch solche Glühkerzen bezeichnet, die zusätzlich ein Funktionselement enthalten, wie zum Beispiel ein Sensor zum Aufnehmen eines Brennraumdrucks. Ein Innenmantel des Glührohres 12 ist mit Bezugszeichen 14 gekennzeichnet. Das Innere des Glührohres 12 des Heizkörpers 10 ist mit einem Füllmaterial 20 gefüllt, bei dem es sich beispielsweise um ein gut wärmeleitendes, keramisches Isolierpulver handelt. Aus dem Inneren des Glührohres 12 des Heizkörpers 10 ragt aus einer stirnseitigen Öffnung 25 ein im Wesentlichen zylindrisch ausgebildeter Anschlussbolzen 24 hinaus. Der Anschlussbolzen 24 dient an dem einen Ende zur Kontaktierung der Heizwendel 22 und an dem anderen Ende zum Anschließen an einen Pluspol einer Stromversorgung für die elektrische Widerstandheizung der Heizwendel 22. Der Minuspol der Stromversorgung wird über das metallische Glührohr 12 zur Heizwendel 22 geführt, wobei die Heizwendel 22 an der Spitze des Glührohres 12 im Inneren mit dem Glührohr 12 kontaktiert ist.

Wie der Darstellung gemäß Figur 1 zu entnehmen ist, befindet sich ein Dichtelement 26, dass im Wesentlichen aus dem keramischen Material Steatit gefertigt ist, zwischen der Mantelfläche des im Wesentlichen zylindrisch ausgebildeten Anschlussbolzens 24 und dem Innenmantel 14 des Glührohres 12 des Heizkörpers 10. Das Dichtelement 26 aus Steatit ist im Wesentlichen ringförmig ausgebildet und umschließt die Mantelfläche des Anschlussbolzens 24 einerseits und liegt andererseits mit seiner Mantelfläche am Innenmantel 14 des Glührohres 12 dichtend an. In Figur 1 ist angedeutet, dass auf die Außenmantelfläche des Glührohres 12 des Heizkörpers 10 entlang eines axial sich erstreckenden Dichtungsabschnittes 16 eine Radialpresskraft 18 appliziert wird. Die Radialpresskraft 18 wird gleichmäßig über den gesamten Umfang des Glührohres 12 des Heizkörpers 10 aufgebracht, sodass das Dichtelement 26 aus Steatit, bei dem es sich um einen beim Verpressen mittels der Radialkraft 18 verformten Steatitring handelt, eine gas- und flüssigkeitsdichte Dichtung zwischen dem Glührohr 12 und dem Anschlussbolzen 24 ausbildet.

Das Dichtelement 26 aus Steatit wird aus einem vorgeformten und/oder vorgesinterten, verformbaren Steatitring als Vorformling erzeugt, der so beschaffen ist, dass er sich beim Verpressen zur Ausbildung des Dichtelements 26 wieder in seine Pulverbestandteile zersetzt. Dies geschieht aufgrund der Radialpresskraft 18, die sich gleichmäßig entlang des Außenumfangs des Glührohres 12 verteilt, sowie der Fließeigenschaften des verformbaren Steatitrings. In zweckmäßiger Weise wird zusätzlich zur Radialpresskraft 18 eine Axialpresskraft auf das Dichtelement 26 aus Steatit ausgeübt. Dazu ist an der stirnseitigen Öffnung 25 des Glührohres 12, aus der der Anschlussbolzen 24 zur elektrischen Kontaktierung der Heizwendel 22 herausragt, eine Umbördelung 28 vorgesehen. Mittels der Umbördelung 28 wird der verformbäre Steatitring während des Aufbringens der Radialpresskraft 18 und einer damit einhergehenden Verformung in Richtung des Innenraumes gegen das sich im Innenraum des Glührohres 12 befindende Füllmaterial 20 gedrückt.

Dies bedeutet, dass das ringförmig ausgebildete Dichtelement 26 aus Steatit durch die Radialpresskraft 18 sowohl in Radialrichtung wie auch durch die Umbördelung 28 mittelbar in axiale Richtung druckbeaufschlagt ist, sodass sich zwischen den Mantelflächen des Anschlussbolzens 24 und dem Dichtelement 26 das Steatit einerseits und andererseits zwischen der Außenmantelfläche des ringförmig ausgebildeten Dichtelementes 26 aus Steatit und dem Innenmantel 24 des Glührohres 12 eine wirkungsvolle Heizkörperdichtung ausbildet.

Der Vollständigkeit halber sei erwähnt, dass in der Darstellung gemäß Figur 1 eine dem Füllmaterial 20 zugewandte Stirnseite des ringförmig ausgebildeten Dichtelementes 26 aus Steatit mit Bezugszeichen 32 bezeichnet ist. Eine erste Stirnseite des ringförmig ausgebildeten Dichtelementes 26 aus Steatit ist durch Bezugszeichen 30 kenntlich gemacht. Diese erste Stirnseite 30 des Dichtelementes 26 aus Steatit ist durch die Umbördelung 28 des Glührohres 12 beaufschlagt und bringt die axiale Presskraft auf das ringförmig ausgebildete Dichtelement 26 aus Steatit auf.

Der Darstellung gemäß Figur 2 ist eine vorteilhafte Ausführungsvariante der erfindungsgemäßen Vorrichtung zur Abdichtung des Heizkörpers 10, insbesondere der Glühkerze zu entnehmen.

Figur 2 zeigt, dass der dort dargestellte Heizkörper 10 ebenfalls ein Glührohr 12 umfasst, in dessen Innenraum das Füllmaterial 20, bei dem es sich insbesondere um Isolierpulver handelt, aufgenommen ist. In das Füllmaterial 20 ist der Anschlussbolzen 24 eingelegt, der einerseits mit einem Ende aus dem Glührohr 12 des Heizkörpers 10 herausragt und mit seiner gegenüberliegenden Stirnseite die Heizwendel 22 des Heizkörpers 10 kontaktiert. Aus der Darstellung gemäß Figur 2 geht hervor, dass sich innerhalb des Dichtungsabschnittes 16 auf der Mantelfläche des Anschlussbolzens 24 das Dichtelement 26 aus Steatit befindet, dessen erste Stirnseite 30 gegen einen ersten Druckring 34 bzw. gegen dessen der ersten Stirnseite 30 zuweisende Stirnseite 36 drückt.

Analog zur Darstellung gemäß Figur 1 wird entlang des Dichtungsabschnittes 16 auf der Außenmantelfläche des Glührohres 12 die Radialpresskraft 18 appliziert, sodass sich der verformbare Steatitring zum Dichtelement 26 verformt. Um weitgehend über dessen gesamte erste Stirnseite 30 des Dichtelementes 26 aus Steatit eine axiale Presskraft aufzubringen, wird der erste Druckring 34 als fest gesinterter Körper aus einer elektrisch isolierenden Keramik, wie zum Beispiel aus hexagonalem Bornitrid, im Innenraum des Glührohrs 12 angeordnet und in axialer Richtung in Bezug auf die Öffnung 25 axial vor dem ringförmig ausgebildeten Dichtelement 26 aus Steatit platziert. Bei Ausbildung der Umbördelung 28 an der stirnseitigen Öffnung 25 des Glührohres 12 drückt dann in axiale Richtung gesehen diese auf den ersten Druckring 34, wohingegen dieser mit seiner Stirnseite 36 auf die gesamte, an diesen angrenzende erste Stirnseite 30 des verformbaren Steatitrings drückt. Durch den in der Darstellung gemäß Figur 2 dargestellten Verbund aus dem Dichtelement 26 aus Steatit und dem mindestens einen Druckring 34 entsteht bei Applikation der Radialkraft 18 entlang des Dichtungsabschnittes 16 am Innenmantel 14 des Glührohres 12 ein Dichtverbund, dessen Dichtwirkung durch die axiale Presskraft verbessert wird.

Während die erste Stirnseite 30 des Dichtelementes 26 aus Steatit durch die Stirnseite 36 des ersten Druckringes 34 aus einer elektrisch isolierenden Keramik beaufschlagt ist, drückt die zweite Stirnseite 32 des ringförmig ausgebildeten Dichtelementes 26 aus Steatit aufgrund der durch die Umbördelung 28 erzeugten Axialkraft auf das Füllmaterial 20.

Der Darstellung gemäß Figur 3 ist eine weitere vorteilhafte Ausführungsvariante der erfindungsgemäß vorgeschlagenen Heizvorrichtung zu entnehmen.

Aus der Darstellung gemäß Figur 3 geht hervor, dass zusätzlich zum Dichtelement 26 aus Steatit und dem in Figur 2 dargestellten ersten Druckring 34 im Dichtungsabschnitt 16 ein weiterer zweiter Druckring 38 angeordnet ist. Der Verbund aus erstem Druckring 34, dem Dichtelement 26 aus Steatit und besagtem zweiten Druckring 38 wird durch die an der stirnseitigen Öffnung 25 des Glührohres ausgebildete Umbördelung 28 beispielsweise gegen eine umlaufende Sicke 40 gedrückt. Die umlaufende Sicke 40 ist in die Mantelfläche des Glührohres 12 des Heizkörpers 10, bei dem es sich insbesondere um eine Glühkerze handelt, eingewalzt oder eingerollt oder auf eine andere spanlose Fertigungsart hergestellt. Die in den Innenraum des Glührohres 12 hineinragende umlaufende Sicke 40 dient als Axialanschlag für eine Stirnseite des zweiten Druckringes 38, die ebenfalls aus einer elektrisch isolierenden Keramik, wie zum Beispiel hexagonalem Bornitrid gefertigt ist. Die in der Ausführungsvariante gemäß Figur 3 dargestellte Anordnung, d.h. der Verbund aus erstem Druckring 34, dem Dichtelement 26 aus Steatit und dem zweiten Druckring 38 stellt eine Ausführungsvariante dar, bei der die in axiale Richtung wirkende Presskraft weiter verstärkt wird.

Gemäß der in Figur 3 dargestellten Ausführungsvariante ist das Dichtelement 26 aus Steatit zwischen den beiden fest gesinterten keramischen Druckringen 34 und 38 positioniert. Der an das Füllmaterial 20 angrenzende zweite Druckring 38 liegt an der umlaufenden Sicke 40 des Glührohres 12 an, die vorzugsweise nach dem radialen Verpressen des Glührohres 12 mit Hilfe der Radialpresskraft 18 und vor dem Erzeugen der Bördelung 28 an der Öffnung des Glührohres 12 in die Mantelfläche des Glührohres 12 eingebracht wird. Es ist aber auch denkbar, dass der zweite Druckring 38 ohne ein Gegenlager an einer Sicke 40 direkt auf das Füllmaterial 20 drückt. Auf das Dichtelement 26 aus Steatit, das einen höheren thermischen Ausdehnungskoeffizienten als zum Beispiel hexagonales Bornitrid aufweist, wirkt dadurch bei höheren Temperaturen zwischen den fest gesintert hergestellten Druckringen 34 und 38 eine verstärkte axiale Presskraft, die die Dichtwirkung des Dichtelementes 26 aus Steatit weiter verbessert.

Das Dichtelement 26 aus Steatit, besteht aus der Hauptkomponente Speckstein (Mg₃Si₄O₁₀(OH)₂), einem natürlichen Magnesiumsilikat und aus Zusätzen von Ton und Feldspat oder Bariumcarbonat. Die in Figur 2 bzw. 3 genannten ersten und zweiten Druckringe 34 bzw. 38 sind fest gesinterte Keramikringe und werden bevorzugt aus hexagonalem Bornitrid gefertigt.

Zum Herstellen der Heizvorrichtung wird ein durch Pressen vorgeformter und/ oder vorgesinterter, verfombarer Steatitring als Vorformling auf den Anschlussbolzen 24 im Bereich des Dichtungsabschnitts 16 angeordnet. Anschließend wird der verformbare Steatitring im Dichtungsabschnitt 16 zwischen Glührohr 12 und Anschlussbolzen 24 verpresst. Die Radialkraft zum Verpressen des verformbaren Steatitrings zwischen Glührohr 12 und Anschlussbolzen 24 wird dadurch erzeugt, indem das Glührohr 12 zumindest im Bereich des Dichtungsabschnitts 16 durch Rundkneten eine Durchmesserreduzierung erfährt. Eine zusätzliche Axialkraft zum Verpressen des verformbaren Steatitrings zwischen Glührohr 12 und Anschlussbolzen 24 wird erreicht, indem der verformbare Steatitring und mindesten ein Druckring durch eine Umbördelung an der stirnseitigen Öffnung 25 des Glührohres 12 gegen die umlaufende Sicke 40 und/oder gegen das Füllmaterial 20 innerhalb des Glührohres 12 gedrückt wird.

## Patentansprüche

1. Heizvorrichtung, insbesondere Glühkerze (10), mit einem Heizkörper, welcher ein Heizrohr (12) und einen aus dem Heizrohr (12) herausgeführten Anschlussbolzen (24) umfasst, wobei zwischen Heizrohr (12) und Anschlussbolzen (24) innerhalb eines Dichtungsabschnittes (16) ein Dichtelement (26) angeordnet ist, **dadurch gekennzeichnet, dass** das Dichtelement (26) aus Steatit ausgebildet ist und mittels zumindest einer Radialkraft (18) im Dichtungsabschnitt (16) zwischen Heizrohr (12) und Anschlussbolzen (24) verpresst ist, wobei dem Dichtelement (26) aus Steatit mindestens ein Druckring (34,38) aus einem keramischen Material zugeordnet ist und wobei das Dichtelement (26) und der mindestens eine Druckring (34, 38) axial stirnseitig aneinander gepresst sind, eine Mantelfläche des Anschlussbolzens (24) umschließen und radial an den Innenmantel (14) des Heizkörpers (10) angepresst sind.

2. Vorrichtung gemäß Anspruch 1, **dadurch gekennzeichnet, dass** das Dichtelement (26) aus Steatit mittels einer an einer stirnseitigen Öffnung (25) des Heizrohres (12) ausgebildeten Umbördelung (28) in axiale Richtung im Inneren des Heizrohres (12) gegen ein Füllmaterial (20) gepresst ist.

3. Vorrichtung gemäß Anspruch 1, **dadurch gekennzeichnet, dass** dem Dichtelement (26) aus Steatit stirnseitig jeweils ein erster Druckring (34) sowie ein zweiter Druckring (38) zugeordnet ist und dass das Dichtelement (26) aus Steatit zusätzlich zwischen den beiden Druckringen (34, 38) verpresst ist.

4. Vorrichtung gemäß einem der Ansprüche 1 bis 3, **dadurch gekennzeichnet, dass** das Heizrohr (12) mindestens eine umlaufende Sicke (40) aufweist, an der sich der eine Druckring (38) axial abstützt.

5. Vorrichtung gemäß Anspruch 2 oder 4, **dadurch gekennzeichnet, dass** der mindestens eine Druckring (34, 38) durch die Umbördelung in axiale Richtung gegen die umlaufende Sicke (40) und/der gegen das Füllmaterial (20) gedrückt ist

6. Verfahren zur Herstellung der Heizvorrichtung gemäß einem der vorhergehenden Ansprüche, **dadurch gekennzeichnet, dass** das Dichtelement (26) aus Steatit in Form eines vorgeformten und/oder vorgesinterten, verformbaren Steatitrings auf den Anschlussbolzen (24) im Bereich des Dichtungsabschnitts (16) angeordnet wird, und dass anschließend der verformbare Steatitring im Dichtungsabschnitt (16) zwischen Heizrohr (12) und Anschlussbolzen (24) verpresst wird.

7. Verfahren gemäß Anspruch 6, **dadurch gekennzeichnet, dass** das Heizrohr (12) zumindest im Bereich des Dichtungsabschnitts (16) durch Rundkneten eine Durchmesserreduzierung erfährt, durch die der verformbare Steatitring zwischen Heizrohr (12) und Anschlussbolzen (24) mittels der dadurch entstehenden Radialkraft verpresst wird.

8. Verfahren gemäß Anspruch 6 oder 7, **dadurch gekennzeichnet, dass** durch eine Umbördelung (28) an einer stirnseitigen Öffnung (25) des Heizrohres (12) eine zusätzliche axiale Presskraft erzeugt wird, sodass der verformbare Steatitring mittels mindestens einem Druckring (34, 38) zusätzlich in axiale Richtung gepresst wird.

## Claims

1. Heating apparatus, in particular glow plug (10), having a heating element which comprises a heating tube (12) and a connecting pin (24) which is guided out of the heating tube (12), a sealing element (26) being arranged within a seal section (16) between the heating tube (12) and the connecting pin (24), **characterized in that** the sealing element (26) is configured from steatite and is pressed by means of at least one radial force (18) in the seal section (16) between the heating tube (12) and the connecting pin (24), the sealing element (26) made from steatite being assigned at least one thrust ring (34, 38) made from a ceramic material, and the sealing element (26) and the at least one thrust ring (34, 38) being pressed onto one another axially on the end side, enclosing a circumferential face of the connecting pin (24) and being pressed radially onto the inner shell (14) of the heating element (10).

2. Apparatus according to Claim 1, **characterized in that** the sealing element (26) made from steatite is pressed against a filling material (20) in the interior of the heating tube (12) in the axial direction by means of a flanged portion (28) which is configured at an end-side opening (25) of the heating tube (12).

3. Apparatus according to Claim 1, **characterized in that** the sealing element (26) made from steatite is assigned, on the end side, in each case one first thrust ring (34) and one second thrust ring (38), and **in that** the sealing element (26) made from steatite is additionally pressed between the two thrust rings (34, 38).

4. Apparatus according to one of Claims 1 to 3, **characterized in that** the heating tube (12) has at least one circumferential bead (40), on which the one thrust ring (38) is supported axially.

5. Apparatus according to Claim 2 or 4, **characterized in that** the at least one thrust ring (34, 38) is pressed by way of the flanged portion in the axial direction against the circumferential bead (40) and/or against the filling material (20).

6. Method for producing the heating apparatus according to one of the preceding claims, **characterized in that** the sealing element (26) made from steatite is arranged in the form of a pre-shaped and/or presintered, deformable steatite ring on the connecting pin (24) in the region of the seal section (16), and **in that** subsequently the deformable steatite ring is pressed in the seal section (16) between the heating tube (12) and the connecting pin (24).

7. Method according to Claim 6, **characterized in that** the heating tube (12) experiences a reduction in diameter at least in the region of the seal section (16) by way of swaging, by way of which the deformable steatite ring is pressed between the heating tube (12) and the connecting pin (24) by means of the radial force which is produced as a result.

8. Method according to Claim 6 or 7, **characterized in that** an additional axial pressing force is produced by way of a flanged portion (28) at an end-side opening (25) of the heating tube (12), with the result that the deformable steatite ring is pressed additionally in the axial direction by means of at least one thrust ring (34, 38).

## Revendications

1. Dispositif de chauffage, en particulier bougie de préchauffage (10), avec un corps de chauffage, qui comprend un tube de chauffage (12) et un boulon de raccordement (24) sortant du tube de chauffage (12), dans lequel un élément d'étanchéité (26) est disposé à l'intérieur d'une section d'étanchéité (16) entre le tube de chauffage (12) et le boulon de raccordement (24), **caractérisé en ce que** l'élément d'étanchéité (26) est formé de stéatite et est pressé au moyen d'au moins une force radiale (18) dans la section d'étanchéité (16) entre le tube de chauffage (12) et le boulon de raccordement (24), dans lequel au moins un anneau de pression (34, 38) en un matériau céramique est associé à l'élément d'étanchéité (26) en stéatite et dans lequel l'élément d'étanchéité (26) et ledit au moins un anneau de pression (34, 38) sont pressés axialement l'un contre l'autre par les faces frontales, entourent une surface latérale du boulon de raccordement (24) et sont pressés radialement sur la surface latérale intérieure (14) du corps de chauffage (10).

2. Dispositif selon la revendication 1, **caractérisé en ce que** l'élément d'étanchéité (26) en stéatite est pressé en direction axiale à l'intérieur du tube de chauffage (12) contre un matériau de remplissage (20) au moyen d'un bord rabattu (28) formé à une ouverture frontale (25) du tube de chauffage (12).

3. Dispositif selon la revendication 1, **caractérisé en ce qu'**un premier anneau de pression (34) ainsi qu'un deuxième anneau de pression (38) est respectivement associé frontalement à l'élément d'étanchéité (26) en stéatite et **en ce que** l'élément d'étanchéité (26) en stéatite est en plus pressé entre les deux anneaux de pression (34, 38).

4. Dispositif selon l'une quelconque des revendications 1 à 3, **caractérisé en ce que** le tube de chauffage (12) présente au moins une moulure périphérique (40), sur laquelle s'appuie un premier anneau de pression (38).

5. Dispositif selon la revendication 2 ou 4, **caractérisé en ce que** ledit au moins un anneau de pression (34, 38) est pressé en direction axiale par le bord rabattu contre la moulure périphérique (40) et/ou contre le matériau de remplissage (20).

6. Procédé de fabrication du dispositif de chauffage selon l'une quelconque des revendications précédentes, **caractérisé en ce que** l'on dispose l'élément d'étanchéité (26) en stéatite sous la forme d'un anneau de stéatite préformé et/ou préfritté, déformable sur le boulon de raccordement (24) dans la région de la section d'étanchéité (16), et **en ce que** l'on presse ensuite l'anneau de stéatite déformable dans la section d'étanchéité (16) entre le tube de chauffage (12) et le boulon de raccordement (24).

7. Procédé selon la revendication 6, **caractérisé en ce que** le tube de chauffage (12) subit, au moins dans la région de la section d'étanchéité (16), une réduction de diamètre par matriçage axial, par laquelle l'anneau de stéatite déformable est pressé entre le tube de chauffage (12) et le boulon de raccordement (24) au moyen de la force radiale ainsi provoquée.

8. Procédé selon la revendication 6 ou 7, **caractérisé en ce que** l'on produit une force de pression axiale supplémentaire par un bord rabattu (28) à une ouverture frontale (25) du tube de chauffage (12), de telle manière que l'anneau de stéatite déformable soit pressé en plus en direction axiale au moyen d'au moins un anneau de pression (34, 38).
